# DEMANDE DE BREVET EUROPEEN

(11) **EP 4 756 541 A1**
(43) Date de publication de la demande: **10.06.2026**
(21) Numéro de dépôt: 24217271.6
(22) Date de dépôt: 03.12.2024
(51) Int. Cl.: G04B 19/24, G04B 19/26, G09D 3/06

(54) **DISPOSITIF D'AFFICHAGE D'UN CALENDRIER, NOTAMMENT POUR UNE PIECE D'HORLOGERIE**

(71) Demandeur: Manufacture d'Horlogerie Audemars Piguet SA, 1348 Le Brassus (CH)
(72) Inventeur: MARTEL, Julien, 2000 Neuchâtel (CH); PAPI, Giulio, 2300 La Chaux-de-Fonds (CH); MEYER, Guillaume, 2046 Fontaines (CH)
(74) Mandataire: e-Patent SA

(57) **Abrégé**

L'invention concerne un dispositif d'affichage (1) d'un calendrier, comprenant un mécanisme d'affichage de l'année calendaire, agencé pour assurer un affichage simultané de tous les mois et de tous les jours de la semaine d'une année calendaire donnée, susceptible de présenter au moins deux configurations différentes pour une année donnée, selon qu'elle soit bissextile ou non-bissextile, le dispositif d'affichage (1) comportant:
- un mécanisme d'affichage des années,
- un organe de commande (32) agencé pour pouvoir agir sur le mécanisme d'affichage des années et changer l'année affichée,
- un mécanisme de bissextile agencé pour déterminer le caractère bissextile ou non-bissextile de l'année affichée et pour agir sur ledit mécanisme d'affichage de l'année calendaire pour le faire passer de l'une desdites au moins deux configurations à l'autre, si nécessaire, lors d'un changement de l'année affichée.

## Description

### Domaine technique

La présente invention concerne un dispositif d'affichage d'un calendrier, préférablement destiné à être logé dans une boite de pièce d'horlogerie, ainsi qu'une boite logeant un tel dispositif d'affichage.

La présente invention concerne également une pièce d'horlogerie comportant une boite logeant un tel dispositif d'affichage de calendrier.

### Etat de la technique

Différents types de dispositifs d'affichage d'un calendrier sont déjà connus dans l'état de la technique, ceux-ci présentant des modes de réalisation respectifs assez divers.

On connaît notamment depuis longtemps des calendriers présentant un ensemble d'informations pertinentes relatives à environ une année civile donnée et prenant la forme d'almanachs et/ou de livres permettant à un utilisateur d'y apposer des notes personnelles. Dans ce cas, une page peut être associée à une journée, voire une demi-journée, de l'année civile concernée. On peut prévoir dans certaines versions compactes qu'une page soit associée à une semaine, voire à un mois. On connaît également depuis longtemps des calendriers présentant un ensemble d'informations pertinentes relatives à une année civile donnée dans lesquels ces informations sont agencées sur une planche unique, permettant ainsi d'avoir une vue d'ensemble de l'année concernée complète d'un seul coup d'oeil. Ces calendriers présentent des dimensions plus ou moins importantes en fonction du compromis souhaité entre la lisibilité des informations qu'ils portent et de leur portabilité éventuelle. On trouve par exemple des petits feuillets qui tiennent dans une poche ou des calendriers réalisés sous forme de feuilles ou de planches dont les côtés mesurent plusieurs dizaines de centimètres, éventuellement utilisables comme sous-mains de bureau.

La plupart du temps, ces dispositifs d'affichage de calendriers sont valables environ une année civile et doivent donc être remplacés annuellement.

Quelques réalisations différentes d'un dispositif d'affichage d'un calendrier perpétuel, proposant une vue d'ensemble sur une année civile, sont par exemple présentées dans la publication EP0338294A2. Les dispositifs d'affichage divulgués dans cette publication présentent des constructions permettant de modifier les informations affichées et donc de les utiliser sur plusieurs années.

La réalisation illustrée sur la figure 1 de ce document prévoit notamment la mise en oeuvre d'une surface d'affichage rectangulaire comportant une première ligne avec plusieurs séries successives des jours de la semaine, en regard de laquelle peut se déplacer un bloc des mois comprenant une ligne par mois, chaque ligne comprenant les quantièmes du mois concerné. Ainsi, à chaque début d'année, la position relative entre la première ligne et le bloc des mois doit être ajustée manuellement par un utilisateur, de telle manière que le 1^{er} janvier soit positionné en regard de la bonne indication du jour de la semaine de la première ligne. Dans le cas d'un calendrier perpétuel, le bloc des mois est réalisé en deux parties mobiles l'une par rapport à l'autre : une première partie incluant les lignes pour les mois de janvier et de février, et une deuxième partie incluant les lignes pour les mois de mars à décembre. Dans ce cas, la position de la deuxième partie peut encore être ajustée en référence à la première partie pour prendre en compte le nombre de jours du mois de février, selon que l'année concernée soit bissextile ou non-bissextile. Ce dispositif d'affichage peut encore comprendre un curseur mobile à déplacer chaque jour pour repérer la date du jour et en déduire le jour de la semaine par projection verticale sur la première ligne du calendrier.

Ces dispositifs d'affichage de calendrier nécessitent donc de consulter une autre source d'information en début d'année pour procéder à leur réglage, voire en cours d'année pour connaître la date du jour dans l'éventualité où le curseur n'aurait pas été déplacé de manière régulière et/ou maitrisée.

De manière différente, on connaît également des dispositifs d'affichage de calendrier dans le domaine horloger, de toutes dimensions allant de la montre de poignet à l'horloge monumentale, qu'ils soient mécaniques, électromécaniques ou électroniques.

A titre d'exemple illustratif non limitatif, on pourra notamment citer le dispositif d'affichage de calendrier annuel ou perpétuel tel que présenté dans la publication EP3026504A1, un tel dispositif d'affichage de calendrier étant préférablement destiné à être intégré au mouvement horloger d'une pièce d'horlogerie de dimensions limitées, comme une montre-bracelet ou une montre de poche.

Plus précisément, selon le mode de réalisation illustré et décrit, ce dispositif d'affichage comporte une roue de quantième, portant une aiguille d'affichage du quantième et entraînée une fois par jour par un cliquet d'actionnement pour incrémenter l'affichage du quantième. Le cliquet d'actionnement est associé à une roue des mois, entrainée de manière à faire un tour en quatre années pour prendre en compte les années bissextiles, cette roue des mois présentant 48 encoches dont chacune correspond à un mois donné, et dont la profondeur dépend de la longueur du mois correspondant. Le cliquet d'actionnement comprend un palpeur destiné à coopérer avec les encoches de la roue des mois de manière à assurer un entrainement de la roue de quantième à chaque fin de mois correspondant à la longueur du mois concerné.

Ainsi, les dispositifs d'affichage de calendrier de ce type offrent l'avantage de proposer un affichage autonome, dynamique et automatique des informations du calendrier, permettant à l'utilisateur de connaître le quantième et le jour de la semaine à chaque instant, d'un seul coup d'oeil.

Pour des raisons évidentes de limitation de l'encombrement et de lisibilité, ces dispositifs d'affichage comprennent une seule et même série de chiffres pour indiquer la valeur du quantième chaque mois tout au long de l'année (cette série peut éventuellement comporter des « sous-séries », par exemple dans un affichage de type grande date, ou avec deux disques superposés dont le disque supérieur comprend une fenêtre pour rendre visible le disque inférieur). De ce fait, à moins de dérégler l'affichage, il n'est pas possible de lire, sur ces dispositifs d'affichage, par exemple quel jour de la semaine tomberait une date donnée qui serait différente, éventuellement éloignée, de la date du jour.

### Divulgation de l'invention

Un but principal de la présente invention est de proposer un dispositif d'affichage de calendrier présentant une construction et un mode de fonctionnement alternatifs en référence à ceux des dispositifs de l'art antérieur qui viennent d'être décrits, en combinant notamment certains avantages respectifs des uns et des autres dans un même dispositif.

A cet effet, la présente invention concerne plus particulièrement un dispositif d'affichage d'un calendrier, comprenant un mécanisme d'affichage de l'année calendaire, agencé pour assurer un affichage simultané de tous les mois et de tous les jours de la semaine d'une année calendaire donnée, susceptible de présenter au moins deux configurations différentes pour une année donnée, selon qu'elle soit bissextile ou non-bissextile, ce dispositif d'affichage étant caractérisé par le fait qu'il comporte:
- un mécanisme d'affichage des années,
- un organe de commande agencé pour pouvoir agir sur le mécanisme d'affichage des années et changer l'année affichée,
- un mécanisme de bissextile agencé pour déterminer le caractère bissextile ou non-bissextile de l'année affichée et pour agir sur le mécanisme d'affichage de l'année calendaire pour le faire passer de l'une des au moins deux configurations à l'autre, si nécessaire, lors d'un changement de l'année affichée.

Grâce à ces caractéristiques, on obtient un dispositif d'affichage de calendrier permettant d'avoir une vue d'ensemble d'un certain nombre d'informations pertinentes pour l'année en cours, notamment la valeur de l'année affichée elle-même, tout en assurant une adaptation automatique de la longueur du mois de février, si nécessaire, à chaque changement de l'année affichée pour prendre en compte le caractère bissextile ou non-bissextile de l'année affichée après changement. Ainsi, le dispositif d'affichage selon l'invention offre une approche hybride entre les deux types de dispositifs d'affichage de calendrier connus tels que décrits précédemment, en offrant à la fois une vue d'ensemble d'un certain nombre d'informations pertinentes sur toute une année et un ajustement automatique de l'information de base du calendrier que constitue le nombre de jours que compte l'année affichée lorsque la valeur de cette dernière est modifiée.

Selon un mode de réalisation préféré de l'invention, on peut avantageusement prévoir
que le mécanisme d'affichage de l'année calendaire comporte un organe d'affichage des mois et des jours de l'année sur une année et un organe d'affichage des semaines sur une année, adjacent et sensiblement parallèle à l'organe d'affichage des mois et des jours de l'année, et
que l'organe d'affichage des mois et des jours de l'année comprenne une première portion associée aux mois de janvier et février et au moins une deuxième portion associée aux mois de mars à décembre, les première et deuxième portions étant susceptibles d'occuper une première position relative, dans une première configuration, et une deuxième position relative, différente de la première position relative, dans une deuxième configuration, de telle manière que le mécanisme d'affichage de l'année calendaire affiche:
   - vingt-huit jours au mois de février lors d'une année non-bissextile, et
   - vingt-neuf jours au mois de février lors d'une année bissextile.

Grâce à ces caractéristiques supplémentaires, le dispositif d'affichage selon l'invention offre une répartition continue des informations tout au long de l'année affichée en permettant une lecture plus intuitive et simplifiée en comparaison avec le calendrier perpétuel manuel décrit plus haut.

Selon une variante de réalisation préférée, on peut prévoir que le mécanisme d'affichage de l'année calendaire comporte un mécanisme d'entrainement des semaines, agencé pour pouvoir provoquer un déplacement relatif entre l'organe d'affichage des mois et des jours de l'année et l'organe d'affichage des semaines lors des changements de l'année affichée, de telle manière qu'ils puissent occuper sept positions relatives différentes en fonction de l'année affichée.

Dans ce cas, on peut avantageusement prévoir que le mécanisme d'entrainement des semaines comporte:
- une came des semaines, comprenant une surface de guidage s'étendant sur 360 degrés et présentant sept paliers successifs de rayons moyens respectifs distincts, la came des semaines présentant une liaison cinématique avec l'organe de commande telle qu'elle puisse être entraînée en rotation de un ou de deux pas lorsque l'année affichée est incrémentée ou décrémentée, pour pouvoir présenter sept orientations angulaires distinctes, et
- une bascule des semaines comprenant un palpeur agencé pour coopérer avec la came des semaines de telle manière que la bascule des semaines puisse occuper sept orientations différentes en fonction de l'année affichée, la bascule des semaines étant agencée pour coopérer avec l'organe d'affichage des semaines et le déplacer, relativement à l'organe d'affichage des mois et des jours de l'année, lors des changements de l'année affichée.

En alternative, il est possible de prévoir que le mécanisme d'entrainement des semaines comporte:
- une came des semaines, comprenant une surface de guidage s'étendant sur 360 degrés et présentant vingt-huit paliers successifs, dont chacun présente un rayon moyen dont la valeur est choisie parmi un ensemble de sept valeurs différentes, la came des semaines présentant une liaison cinématique avec l'organe de commande telle qu'elle puisse être entraînée en rotation d'un pas lorsque l'année affichée est incrémentée ou décrémentée, pour pouvoir présenter vingt-huit orientations angulaires distinctes dont chacune est associée à une année donnée dans un cycle de vingt-huit années consécutives, et
- une bascule des semaines comprenant un palpeur agencé pour coopérer avec la came des semaines de telle manière que la bascule des semaines puisse occuper sept orientations différentes en fonction de l'année affichée, la bascule des semaines étant agencée pour coopérer avec l'organe d'affichage des semaines et le déplacer, relativement à l'organe d'affichage des mois et des jours de l'année, lors des changements de l'année affichée.

Par ailleurs, on peut prévoir, de manière générale:
que le dispositif d'affichage selon l'invention comporte un mécanisme d'affichage des phases de la Lune comprenant un organe d'affichage des phases de la Lune, adjacent et sensiblement parallèle à l'organe d'affichage des mois et des jours de l'année ou à l'organe d'affichage des semaines, et portant au moins 13N représentations de la Lune sensiblement régulièrement réparties, N étant un nombre entier égal ou supérieur à 1, préférablement inférieur à 5, et
que l'organe d'affichage des phases de la Lune soit relié cinématiquement à l'organe de commande de telle manière qu'il soit entraîné pour se déplacer d'environ onze jours en référence à la première portion de l'organe d'affichage des mois et des jours de l'année lorsque l'année affichée est incrémentée ou décrémentée.

Selon une variante de réalisation préférée, on peut en outre prévoir que le dispositif d'affichage comporte un mécanisme d'affichage métonique comprenant une came métonique, à dix-neuf orientations angulaires distinctes, entraînée en synchronisme avec l'organe de commande et agencée pour définir l'orientation d'une bascule d'affichage métonique, elle-même agencée pour commander les déplacements d'un organe d'affichage métonique adjacent et sensiblement parallèle à l'organe d'affichage des phases de la Lune, l'organe d'affichage métonique portant au moins un indicateur d'un évènement lié aux cycles de la Lune susceptible de se déplacer d'environ onze jours dans un sens et d'environ dix-neuf jours dans l'autre sens, selon que l'année du cycle métonique possède 12 mois lunaires ou 13 mois lunaires.

On peut alors également prévoir, en complément, que le mécanisme d'affichage métonique comporte au moins un indicateur du début d'un mois lunaire spécifique porté par l'organe d'affichage métonique.

Grâce aux caractéristiques supplémentaires qui viennent d'être mentionnées, en relation avec les cycles lunaires, le dispositif d'affichage selon l'invention permet d'afficher les données d'un calendrier de type luni-solaire.

De manière générale, on peut également prévoir que le dispositif d'affichage selon l'invention comporte au moins un organe d'affichage supplémentaire, pour afficher une ou plusieurs informations prises dans le groupe comprenant au moins une information supplémentaire respectant le cycle métonique, les saisons, les dates au moins approximatives des solstices et des équinoxes, au moins une période d'étoiles filantes, les signes du zodiaque, l'équation du temps, un évènement à date annuelle fixe.

Selon diverses variantes de réalisation préférées qui peuvent éventuellement être combinées entre elles, on peut en outre prévoir :
- que l'organe d'affichage des mois et des jours de l'année présente sensiblement la forme d'un anneau,
- que le dispositif d'affichage comporte un mécanisme d'affichage bissextile comprenant au moins deux états, bissextile et non-bissextile,
- que le mécanisme d'affichage des années comporte un organe d'affichage des milliers et des centaines d'années, un organe d'affichage des dizaines d'années et un organe d'affichage des unités d'années, dont chacun présente préférablement la forme d'un disque ou d'un cylindre, et
- que le dispositif d'affichage comporte au moins un mécanisme d'affichage supplémentaire comportant un organe d'affichage mobile indépendant et un organe de commande supplémentaire agencé pour pouvoir ajuster à la demande la position de l'organe d'affichage mobile indépendant.

La présente invention concerne également une boite, notamment pour une pièce d'horlogerie, logeant un dispositif d'affichage selon les caractéristiques ci-dessus, ainsi qu'une pièce d'horlogerie comportant une telle boite et logeant en outre un mouvement horloger.

On comprend que le dispositif d'affichage d'un calendrier selon l'invention peut être monté dans la boite d'une pièce d'horlogerie tout en étant indépendant du mouvement horloger correspondant, en étant actionnable manuellement par un utilisateur par l'intermédiaire d'au moins un organe de commande manuelle spécifique. En alternative, il est également possible de prévoir que l'organe de commande du dispositif d'affichage d'un calendrier selon l'invention soit entraîné par le mouvement horloger, préférablement une fois par an pour changer l'année affichée, sans pour autant sortir du cadre de la présente invention tel que défini par les revendications annexées.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemple non limitatif et dans lesquels:

- la figure 1 représente une vue d'ensemble de face simplifiée d'un dispositif d'affichage d'un calendrier selon un mode de réalisation préféré de la présente invention;
- la figure 2 représente une vue d'ensemble de face simplifiée de la construction du dispositif d'affichage de la figure 1 ;
- la figure 2a représente une vue d'ensemble de face simplifiée sur laquelle un détail de construction est plus particulièrement mis en évidence;
- la figure 3 représente une vue en perspective simplifiée d'un premier détail de construction du dispositif d'affichage de la figure 1 ;
- la figure 3a représente une vue de face d'un détail de construction du dispositif d'affichage de la figure 1;
- la figure 4 représente une vue de face simplifiée d'un deuxième détail de construction du dispositif d'affichage de la figure 1;
- la figure 5 représente une vue de face simplifiée d'un troisième détail de construction du dispositif d'affichage de la figure 1, et
- la figure 6 représente une vue de face simplifiée d'un quatrième détail de construction du dispositif d'affichage de la figure 1.

### Mode(s) de réalisation de l'invention

La figure 1 représente une vue d'ensemble, de face et simplifiée, d'un dispositif d'affichage 1 d'un calendrier selon un mode de réalisation préféré de la présente invention.

De manière générale, le dispositif d'affichage 1 est préférablement intégré dans une boite 2 qui peut être spécifiquement réalisée pour le contenir ou qui peut également loger des dispositifs additionnels. On peut notamment prévoir, à titre illustratif non limitatif, que la boite 2 soit également destinée à loger un mouvement horloger, constituant ainsi une boite de pièce d'horlogerie, dont le format n'a pas vraiment d'impact sur la mise en oeuvre de la présente invention. Le dispositif d'affichage selon l'invention peut par exemple permettre la réalisation d'un calendrier de table, en étant logé dans une boite de format adapté, qui pourra ou non intégrer également une pendule ou tout autre dispositif compatible. En alternative, on pourra avantageusement prévoir que le dispositif d'affichage 1 soit intégré dans la boite d'une montre-bracelet ou d'une montre de poche, par exemple dans le fond de la boite, qu'il soit fixe ou éventuellement pivotant, notamment comme dans le cas d'un fond appelé « fond officier ». Par exemple, le dispositif d'affichage 1 pourrait être associé à une partie montée articulée sur une carrure de la boite 2, tel qu'un clapet ou couvercle rabattable contre le fond de la boite, côté ponts, ou contre sa glace, côté cadran.

L'homme du métier ne rencontrera pas de difficulté particulière pour adapter le présent enseignement et mettre en oeuvre le dispositif d'affichage 1 selon l'invention avec un format différant de celui du mode de réalisation préféré qui va être décrit ci-dessous, sans pour autant sortir du cadre de l'invention tel que défini par les revendications annexées. A titre d'exemple non limitatif, on notera que si le dispositif d'affichage 1 qui va être présenté est de forme ronde, on pourrait prévoir une réalisation sous forme d'un arc de cercle, voire sous forme rectiligne, sans difficulté particulière.

Le dispositif d'affichage 1 comporte une série d'organes d'affichage présentant la forme de disques ou anneaux agencés de manière concentrique, en étant adjacents deux à deux, et de telle manière que les indications qu'ils portent soient agencées suivant des directions sensiblement parallèles.

Plus précisément, le dispositif d'affichage 1 comporte un mécanisme d'affichage de l'année calendaire, destiné à assurer un affichage simultané de tous les mois et de tous les jours de la semaine d'une année calendaire donnée, et comprenant à cet effet un organe d'affichage des mois et des jours de l'année 4, agencé ici le plus à l'extérieur de la zone d'affichage.

Cet organe d'affichage des mois et des jours de l'année 4 comprend deux échelles de graduations concentriques couvrant l'ensemble d'une année civile, une première échelle portant des indications 6 des mois de l'année, de janvier à décembre, et l'autre échelle portant des index 8 dont chacun correspond à un jour de l'année civile affichée. A titre d'exemple illustratif non limitatif, les index 8 qui correspondent à des quantièmes dont la valeur est un multiple de 5 (les seuls à être indiqués ici) sont évidés pour améliorer la lisibilité.

Comme cela sera expliqué plus en détail par la suite, l'organe d'affichage des mois et des jours de l'année 4 est réalisé en deux portions complémentaires pour couvrir une année civile suivant une étendue angulaire d'au moins 300 degrés, préférablement d'au moins 340 degrés, voire jusqu'à sensiblement 360 degrés, une première portion 10 étant associée aux mois de janvier et février, et une deuxième portion 12 étant associée aux autres mois, soit mars à décembre.

Le mécanisme d'affichage de l'année calendaire comporte en outre un organe d'affichage des semaines 14, adjacent et sensiblement parallèle à l'organe d'affichage des mois et des jours de l'année 4. Ainsi, dans le mode de réalisation préféré présenté et illustré ici, l'organe d'affichage des semaines 14 présente également une forme annulaire, en étant agencé de manière concentrique par rapport à l'organe d'affichage des mois et des jours de l'année 4.

L'organe d'affichage des semaines 14 présente au moins cinquante-deux segments successifs dont chacun correspond à une semaine de l'année civile, seules les semaines impaires étant numérotées ici, à titre d'exemple illustratif non limitatif. Ainsi, l'étendue de chaque segment couvre un angle correspondant à sept index 8 de l'organe d'affichage des mois et des jours de l'année 4. Il en ressort que le premier index 8 associé à un segment donné dans le sens de rotation horaire correspond au lundi de la semaine concernée, tandis que le dernier index du segment correspond au dimanche de la même semaine.

A titre d'exemple, pour l'année illustrée sur la figure 1, on peut lire que le premier janvier est un samedi (puisque deux index 8 précèdent le début du segment associé à la première semaine de l'année), tandis que le trente-et-un décembre est un dimanche (le septième et dernier index 8 du cinquante-deuxième segment de l'organe d'affichage des semaines 14).

On comprend que l'organe d'affichage des mois et des jours de l'année 4 et l'organe d'affichage des semaines 14 doivent pouvoir présenter un déplacement relatif lors des changements de l'année affichée, afin d'assurer un affichage simultané correct des jours de la semaine pour l'intégralité de l'année affichée, et ceci sera exposé plus loin dans la description.

Le dispositif d'affichage 1 comporte encore un organe d'affichage des phases de la Lune 16, adjacent à l'organe d'affichage des semaines 14 en étant sensiblement parallèle à ce dernier. Plus précisément, l'organe d'affichage des phases de la Lune est également de forme annulaire ici, et porte au moins 13N représentations de la Lune 18 régulièrement réparties, N étant un nombre entier au moins égal à un, préférablement inférieur à cinq. En effet, une année civile (basée sur le cycle solaire, selon le calendrier Grégorien) comporte entre douze et treize cycles lunaires (dont chacun dure environ 29 jours 12 heures et 44 minutes) et ces cycles se décalent donc d'une année à l'autre par rapport au calendrier civil. N correspond donc ici au nombre de représentations différentes de la Lune que portera l'organe d'affichage des phases de la Lune 16 pour chaque cycle lunaire. On peut par exemple prévoir de n'afficher que la Pleine Lune ou la Nouvelle Lune pour chaque cycle, auquel cas N=1, ou comme illustré sur la figure 1, à la fois la Nouvelle Lune et la Pleine Lune pour chaque cycle lunaire, auquel cas N=2. On peut envisager d'ajouter des représentations associées à la Lune croissante et à la Lune décroissante, mais, finalement, il sera préférable de prévoir un nombre limité de représentations pour éviter de surcharger l'organe d'affichage des phases de la Lune 16 et/ou pour s'assurer d'en maintenir un niveau de lisibilité suffisant.

Selon le mode de réalisation préféré illustré ici, l'organe d'affichage des phases de la Lune 16 comporte donc vingt-six représentations de la Lune (dont une est masquée) et est agencé pour pouvoir être déplacé relativement au mécanisme d'affichage de l'année calendaire, d'une manière qui sera exposée plus loin. Plus précisément, dans ce cas, l'organe d'affichage des phases de la Lune 16 devra présenter des sauts d'environ onze jours à chaque changement d'année pour prendre en compte la différence de durée entre une année du calendrier Grégorien et un cycle de douze mois lunaires (dont la durée est d'environ 354 jours 8h et 48 minutes). En théorie, la différence de durée, de l'ordre de 10 jours et 21 heures (soit environ 10,88 jours), dépend de la valeur moyenne retenue pour l'année du calendrier Grégorien, notamment selon que les exceptions aux années bissextiles tous les 100 ans non multiples de 400 soient prises en compte ou non. En pratique, les sauts réels dépendront également de paramètres de construction, notamment des rapports d'engrenage en jeu.

On notera que l'organe d'affichage des phases de la Lune 16 peut être associé à un indicateur du début d'un mois lunaire spécifique 20, positionné en regard d'une représentation particulière de la Nouvelle Lune, de manière optionnelle. Il est alors préférable de prévoir la mise en oeuvre d'un autre indicateur du début d'un mois lunaire spécifique, pour pouvoir prendre en compte le cas où les débuts d'un même mois lunaire considéré dans deux années lunaires successives tomberaient dans une même année civile du calendrier solaire. Dans un cas particulier préféré, cet indicateur du début d'un mois lunaire spécifique 20 pourra être agencé pour indiquer le Ramadan (neuvième mois du calendrier hégirien, soit douzième Nouvelle Lune après le précédent Ramadan), celui-ci survenant exceptionnellement deux fois dans la même année tous les 32,5 ans en moyenne, puisque le calendrier hégirien est plus court que le calendrier Grégorien (en moyenne 354 jours 8 heures et 48 minutes, contre 365 jours 5 heures et 49 minutes).

Le dispositif d'affichage 1 comporte également un mécanisme d'affichage métonique agencé pour présenter un comportement cyclique sur un cycle métonique, c'est-à-dire suivant une période de dix-neuf ans. Le cycle métonique comporte douze années normales de 12 mois lunaires, chacun de 29 ou 30 jours, soit une durée totale de l'année de 354+/-1 jours, et sept années embolismiques comptant un mois supplémentaire de 30 jours, soit une durée totale de 384+/-1 jours pour une année embolismique (soit une durée moyenne de l'année d'environ 365 jours 5h et 55 minutes sur un cycle métonique complet).

Ce mécanisme d'affichage métonique peut notamment comporter un organe d'affichage métonique portant un ou plusieurs indicateurs 22 associés à des évènements liés aux calendriers luni-solaires. On peut avantageusement prévoir que l'organe d'affichage métonique puisse se déplacer lors des changements de l'année affichée, par sauts d'environ onze jours, les années normales ou d'environ dix-neuf jours lorsqu'une année embolismique est impliquée, suivant une plage angulaire totale correspondant à un cycle lunaire complet, soit environ trente jours. En effet, lorsque deux années luni-solaires successives sont des années normales comptant 354 jours, les indicateurs 22 doivent simplement suivre l'organe d'affichage des phases de la Lune 16, suivant un saut normal légèrement inférieur à onze jours comme expliqué précédemment, puisque le décalage en référence au calendrier Grégorien sera le même que pour l'organe d'affichage des phases de la Lune 16. Toutefois, le saut de l'organe d'affichage métonique pourra être décalé de +/-1 jour par rapport à celui de l'organe d'affichage des phases de la Lune 16 lorsqu'une année luni-solaire normale comptant 353 ou 355 jours est impliquée. Enfin, lorsqu'une année embolismique est impliquée, il faut combiner la durée du mois lunaire supplémentaire correspondant à celle du saut normal d'environ onze jours, ce qui donne finalement environ dix-neuf jours. On peut avantageusement prévoir la mise en oeuvre de guichets allongés 24 dont chacun est associé à l'un des indicateurs 22, et permettant de visualiser la plage de variation de la date à laquelle peut survenir l'évènement correspondant en fonction des années.

A titre d'exemple, différents évènements liés aux calendriers luni-solaires ont été représentés sur la figure 1, notamment le nouvel an chinois (à cheval sur janvier et février sur la figure 1, deuxième Nouvelle Lune après le solstice d'hiver), la Pâques juive (jour de la première Pleine Lune suivant l'équinoxe de mars), la Pâques chrétienne (premier dimanche après la première Pleine Lune qui suit l'équinoxe de mars), Vesak (en mai) qui est une fête hindou célébrant la naissance de Bouddha, Roch Hachana (nouvel an juif) et Divali (huitième Nouvelle Lune après l'équinoxe de mars). De manière avantageuse, on peut prévoir deux indicateurs 22 pour une fête donnée, l'un étant associé à une première partie du guichet 24 correspondant et l'autre étant associé à la partie complémentaire du guichet, étant donné que l'organe d'affichage métonique est agencé pour présenter des sauts dans les deux sens de rotation en fonction des changements d'années. Pour ce qui concerne les deux fêtes de Pâques, elles tombent généralement sur la même date et un seul indicateur 22 est visible dans le guichet 24 correspondant. Toutefois, leurs dates peuvent être décalées d'un mois de temps en temps (trois fois par cycle métonique de dix-neuf ans), auquel cas les deux indicateurs 22 sont visibles en même temps dans le guichet et, dans ce cas, le premier indicateur 22 correspond toujours à la Pâques chrétienne, et le deuxième indicateur 22 correspond toujours à la Pâques juive.

Bien entendu, l'homme du métier ne rencontrera pas de difficulté particulière pour mettre en oeuvre de tels indicateurs métoniques optionnels, quel que soit l'évènement auquel ils sont associés ou leur forme (y compris la présence et/ou la forme des guichets associés), en adaptant le présent enseignement à ses propres besoins et contraintes, sans pour autant sortir du cadre de l'invention tel que défini par le jeu de revendications annexé.

Le dispositif d'affichage 1 comporte ici avantageusement un cache 26, positionné entre le début et la fin du calendrier, permettant notamment de dissimuler des portions inactives des différents organes d'affichage qui viennent d'être décrits en fonction des années affichées, ainsi qu'éventuellement un indicateur supplémentaire pour le début d'un mois lunaire spécifique, comme mentionné plus haut.

D'autres indicateurs peuvent être prévus sans sortir du cadre de l'invention tel que défini par les revendications annexées. Ainsi, on peut prévoir que le dispositif d'affichage 1 comporte au moins un organe d'affichage supplémentaire pour afficher une ou plusieurs informations prises dans le groupe comprenant au moins une information supplémentaire respectant le cycle métonique, les saisons, les dates au moins approximatives des solstices et des équinoxes, au moins une période d'étoiles filantes, les signes du zodiaque, l'équation du temps, un évènement à date annuelle fixe.

Enfin, le dispositif d'affichage 1 comporte avantageusement un mécanisme d'affichage de l'année du calendrier Grégorien pour afficher, au travers d'un guichet des années 28, la valeur de l'année correspondant aux données du calendrier qui sont affichées avec les organes d'affichage qui viennent d'être décrits ci-dessus. De manière préférée mais optionnelle, le dispositif d'affichage 1 comporte aussi un mécanisme d'affichage de bissextile agencé pour afficher le caractère bissextile ou non-bissextile de l'année affichée dans un guichet de bissextile 30. Ainsi, la figure 1 illustre l'affichage des données de calendrier pour l'année 2000 qui était une année bissextile, d'où l'affichage d'un L pour « leap year » dans le guichet de bissextile 30.

Le dispositif d'affichage 1 comporte encore un organe de commande (schématisé à titre illustratif non limitatif et repéré avec la référence numérique 32 sur la figure 2) permettant, par exemple à un utilisateur, d'agir sur la valeur de l'année affichée dans le guichet des années 28 pour modifier les postions relatives des différents organes d'affichage décrits précédemment et ajuster les données affichées en fonction de la nouvelle année affichée.

Le fonctionnement du dispositif d'affichage 1 selon le présent mode de réalisation préféré va être décrit ci-dessous en relation avec les illustrations des figures 2 à 6 qui représentent différents détails de construction du dispositif d'affichage 1.

La figure 2 représente une vue de face du dispositif d'affichage 1 dans son ensemble, certains éléments d'habillage étant masqués (notamment un cadran central) pour rendre visible une partie de sa construction, en particulier les composants principaux du mécanisme d'affichage de l'année et du mécanisme de bissextile.

L'organe de commande 32 a été schématisé sur la figure 2 sous la forme d'une molette susceptible d'être entraînée en rotation dans un sens ou dans l'autre par un utilisateur, pour incrémenter ou décrémenter la valeur de l'année affichée dans le guichet des années 28. L'organe de commande 32 est agencé en prise avec un mobile de commande 34 (par l'intermédiaire de dentures conventionnelles non visibles ici), pour pouvoir l'entrainer en rotation dans un sens ou dans l'autre en réponse à une action de l'utilisateur. On comprend bien entendu que l'homme du métier ne rencontrera pas de difficulté particulière pour mettre en oeuvre toute autre forme adaptée de l'organe de commande 32 sans pour autant sortir du cadre de l'invention tel que défini par le jeu de revendications annexé. On pourra par exemple prévoir de mettre en oeuvre un mécanisme de commande présentant la forme de deux poussoirs distincts, dont l'un serait susceptible d'entrainer le mobile de commande 34 dans un premier sens de rotation, et dont l'autre serait susceptible d'entrainer le mobile de commande 34 dans le sens de rotation opposé.

Pour commencer, on pourra noter que le mobile de commande 34 est agencé en liaison cinématique avec l'organe d'affichage des phases de la Lune 16 pour pouvoir l'entrainer dans un sens ou dans l'autre lorsque l'année affichée est modifiée par l'utilisateur. Plus précisément ici, comme mieux visible sur la vue de détail de la figure 2a, le mobile de commande 34 est en prise avec un premier renvoi de Lune 36, lui-même en prise avec un deuxième renvoi de Lune 38 engrenant avec une denture de l'organe d'affichage des phases de la Lune 16. L'engrenage correspondant est réalisé de telle manière que l'organe d'affichage des phases de la Lune 16 soit entraîné d'environ onze jours (environ 10,88) dans le sens anti-horaire lorsque l'année affichée est incrémentée, et d'environ onze jours (environ 10,88) dans le sens horaire lorsque l'année affichée est décrémentée.

En outre, le mobile de commande 34 est notamment agencé pour coopérer avec le mécanisme d'affichage des années, avec le mécanisme d'affichage de bissextile, et avec le mécanisme d'affichage de l'année calendaire.

Plus particulièrement, le mobile de commande 34 est agencé en prise avec un mobile central des années 40, lui-même étant agencé en prise d'une part avec un mobile des milliers et centaines d'années 42, destiné à assurer l'entrainement d'un organe d'affichage des milliers et centaines d'années 44, et d'autre part avec un mobile des dizaines et unités d'années 46, destiné à assurer l'entrainement d'un organe d'affichage des dizaines d'années 48 et d'un organe d'affichage des unités d'années 50.

Les différents organes d'affichage des années 44, 48 et 50 présentent ici la forme de disques (ou anneaux) dont l'indication pertinente à lire, pour chacun d'eux, est positionnée dans le guichet des années 28 en étant adjacente aux indications des autres organes d'affichage des années.

Les mobiles des milliers et centaines d'années 42 et des dizaines et unités d'années 46 coopèrent également avec le mécanisme de bissextile pour définir l'indication apparaissant dans le guichet de bissextile 30, comme cela sera décrit plus loin, en relation avec la figure 4.

Le mode d'entrainement des organes d'affichage des années 44, 48 et 50 va à présent être décrit en relation avec la figure 3 qui représente une vue en perspective d'un détail de construction du dispositif d'affichage 1 concernant justement l'entrainement de ces organes d'affichage.

A titre préalable, on notera que, selon le mode de réalisation préféré illustré, le mobile de commande 34 comprend une denture de positionnement 34a (visible uniquement sur la figure 3a et agencée pour coopérer avec un sautoir 51 de positionnement adapté), cette denture de positionnement 34a comprenant dix-neuf dents permettant de définir dix-neuf positions différentes du mobile de commande 34. Le choix de ce nombre de dents spécifique est lié à la durée du cycle métonique de dix-neuf ans, ce qui sera exposé plus en détail par la suite.

Le mobile de commande 34 est agencé en prise avec un renvoi des unités 52 constituant un premier étage du mobile central des années 40. Le renvoi des unités 52 est quant à lui en prise avec un mobile des unités d'années 56 faisant partie du mobile des dizaines et unités d'années 46 et destiné à porter l'organe d'affichage des unités d'années 50.

Ainsi, à chaque fois que le mobile de commande 34 pivote d'un pas, le mobile des unités d'années 56 en fait de même et entraine l'organe d'affichage des unités d'années 50 d'un pas dans un sens ou dans l'autre.

Dans le même temps, le mobile des unités d'années 56 engrène avec une denture 58 ménagée sur un premier niveau d'un renvoi des dizaines 60, ce dernier comprenant un deuxième niveau comprenant une dent unique 62 destinée à coopérer avec un mobile des dizaines d'années 64 du mobile des dizaines et unités d'années 46. Le mobile des dizaines d'années 64 est agencé libre en rotation sur le mobile des unités d'années 56, en étant destiné à porter l'organe d'affichage des dizaines d'années 48.

Les mobiles des unités d'années 56 et des dizaines d'années 64, et le renvoi des dizaines 60 présentent des rayons et pas de dentures similaires. Ainsi, à chaque fois que le mobile des unités d'années 56 fait un tour sur lui-même (soit toutes les dix activations par l'utilisateur dans un même sens), il en va de même pour le renvoi des dizaines 60 qui peut alors entraîner le mobile des dizaines d'années 64 d'un pas dans un sens ou dans l'autre, entrainant un déplacement d'un pas de l'organe d'affichage des dizaines d'années 48.

Le mobile des dizaines d'années 64 est par ailleurs en prise avec une denture continue 66 définissant un deuxième étage du mobile central des années 40, ce deuxième étage étant solidaire d'un troisième étage comprenant seulement deux dents 68 diamétralement opposées (dont une seule est visible sur la figure 3).

Les dents 68 coopèrent à tour de rôle avec le mobile des milliers et centaines d'années 42 pour le faire avancer d'un pas dans un sens ou dans l'autre à chaque fois que les deuxième et troisième étages du mobile central des années 40 font un demi-tour, c'est-à-dire à chaque fois que le mobile des dizaines d'années 64 fait un tour complet sur lui-même. L'organe d'affichage des milliers et centaines d'années 44 avance alors d'un pas.

On notera que l'organe d'affichage des milliers et centaines d'années 44 ne présente ici que deux configurations distinctes à titre illustratif non limitatif, la plage des années susceptibles d'être affichées par le dispositif d'affichage 1 s'étendant de 1900 à 2099. Cet organe d'affichage pourra être remplacé à l'occasion d'un service chez un horloger le moment venu. L'homme du métier ne rencontrera pas de difficulté particulière pour adapter le présent enseignement et mettre en oeuvre une plage des années couvertes différente de celle décrite ici, sans pour autant sortir du cadre de l'invention tel que défini par le jeu de revendications annexé.

On comprend de ce qui précède que la construction du dispositif d'affichage 1 permet d'effectuer des modifications de l'année affichée dans un sens ou dans l'autre sans aucun problème.

La figure 4 représente une vue de face simplifiée d'un autre détail de construction du dispositif d'affichage 1 permettant de mieux comprendre comment fonctionne le mécanisme de bissextile.

Il apparait tout d'abord de la figure 4 que des sautoirs de positionnement 70 et 72 sont avantageusement prévus pour assurer le maintien angulaire du mobile des milliers et centaines d'années 42 et du mobile des dizaines et unités d'années 46.

Ces deux mobiles vont être mis à profit pour commander différentes bascules assurant la mise en oeuvre de l'affichage dans le guichet de bissextile 30, pour indiquer à l'utilisateur si l'année en cours est bissextile ou non-bissextile.

Pour rappel, selon le calendrier Grégorien, les années dont la valeur est un multiple de quatre sont bissextiles, de manière générale, avec une exception pour les années dont la valeur est également un multiple de cent. Toutefois, les années dont la valeur est un multiple de quatre cents sont quand même bissextiles en dérogation à l'exception des cent ans.

Par conséquent, le mécanisme de bissextile doit permettre de repérer les années dont la valeur est un multiple de quatre, celles dont la valeur est un multiple de cent et celles dont la valeur est un multiple de quatre cents.

Pour commencer, on prévoit une came de bissextile 74 portée ici directement par le mobile central des années 40 (par son deuxième ou son troisième étage, de manière à effectuer un tour complet tous les vingt ans). La came de bissextile 74 définit un chemin dans lequel est engagé un doigt 76 de bascule de bissextile 78, montée rotative sur le bâti du dispositif d'affichage 1. Le chemin de la came de bissextile 74 présente cinq portions successives identiques dont chacune est associée à un cycle de quatre ans, pour définir une position non-bissextile de la bascule de bissextile 78 sur trois ans et une position bissextile la quatrième année avant de commencer un nouveau cycle sur quatre ans. On a représenté la situation d'une année bissextile (l'an 2000) sur la figure 4, le doigt 76 étant dans une position plus proche du centre du mobile central des années 40, associée à une année bissextile, que dans les trois positions précédentes et dans les trois positions suivantes, correspondant à des années non-bissextiles.

La bascule de bissextile 78 coopère avec un organe d'affichage de bissextile 80 visible dans le guichet de bissextile 30 pour afficher ici un « L » les années bissextiles (pour « Leap year ») ou un « C » les années non-bissextiles (pour « Conventional year »). L'organe d'affichage de bissextile 80 est donc destiné à pivoter sur le bâti du dispositif d'affichage 1 entre les positions C et L, et on comprend qu'en cas de changement d'année à partir de la configuration illustrée sur la figure 4, le doigt 76 s'éloignerait du centre du mobile central des années 40, faisant pivoter la bascule de bissextile 78 dans le sens horaire sur la vue de la figure 4, entrainant le pivotement de l'organe d'affichage de bissextile 80 dans le sens anti-horaire pour remplacer le L par le C dans le guichet de bissextile 30.

Par ailleurs, la bascule de bissextile 78 coopère également avec la deuxième portion 12 de l'organe d'affichage des mois et des jours de l'année 4, via une bascule intermédiaire 82 comprenant une fourchette dans laquelle est engagée une goupille 84 solidaire de la portion 12. La configuration illustrée sur la figure 4 correspondant à une année bissextile, les deux portions 10 et 12 de l'organe d'affichage des mois et des jours de l'année 4 sont éloignées l'une de l'autre pour ajouter le 29 février entre elles. On comprend des explications ci-dessus que lors d'un changement d'année, d'une année bissextile vers une année non-bissextile, la rotation de la bascule de bissextile 78 dans le sens de rotation horaire entraine la rotation dans le sens anti-horaire de la bascule intermédiaire 82, soit un rapprochement relatif entre les deux portions 10 et 12 de l'organe d'affichage des mois et des jours de l'année 4 de manière à masquer le 29 février.

De manière préférée, pour prendre en compte les exceptions à la règle des quatre ans, on peut avantageusement prévoir en outre que le mobile des dizaines et unités d'années 46 comporte deux cames, une came en base dix 86 (visible sur la figure 3), solidaire du mobile des unités d'années 56, et une came en base cent 88, solidaire du mobile des dizaines d'années 64, tandis que le mobile des milliers et centaines d'années 42 comporte une came en base quatre 90.

Les cames 86 et 88 sont indexées l'une par rapport à l'autre pour pouvoir agir simultanément sur une bascule des cent ans 92 en la faisant pivoter, depuis une première position illustrée sur la figure 4, vers une deuxième position (non illustrée), par rotation dans le sens anti-horaire sur la vue de la figure 4, lorsque les dizaines et les unités de l'année affichée sont toutes deux sur zéro.

La bascule des cent ans 92 coopère avec un organe d'affichage de non-bissextile 94, rotatif entre une première position illustrée sur la figure 4, dans laquelle il présente une ouverture 96 en regard du guichet de bissextile 30, et une deuxième position dans laquelle il superpose une indication « X » à l'organe d'affichage de bissextile 80. L'organe d'affichage de non-bissextile 94 peut être opaque ou au moins partiellement transparent sans incidence sur la mise en oeuvre de la présente invention.

Ainsi, chaque année dont la valeur est un multiple de cent, l'organe d'affichage de non-bissextile 94 est susceptible de recouvrir l'organe d'affichage de bissextile 80 pour indiquer l'exception à la règle de base des quatre ans. De façon alternative, l'organe d'affichage de non-bissextile 94 pourrait être opaque et indiquer un « C » (pour « Conventional year ») sans ainsi mettre en évidence l'exception à la règle de base des quatre ans.

Enfin, la came en base quatre 90 du mobile des milliers et centaines d'années 42 est agencée pour coopérer avec une bascule des quatre cents ans 98 pour définir sa position parmi deux positions possibles, une première position lorsque la valeur de l'année affichée n'est pas un multiple de quatre cents, et une deuxième position, comme illustré sur la figure 4, lorsque la valeur de l'année affichée est un multiple de quatre cents (pour être plus précis ici, lorsque la valeur définie par les milliers et les centaines de l'année affichée est un multiple de quatre). Lorsque l'année est modifiée pour prendre une telle valeur (qui est un multiple de quatre cents), la bascule des quatre cents ans 98 est pivotée dans le sens anti-horaire sur la vue de la figure 4 et agit sur un isolateur 100 pour l'empêcher de tourner dans le sens anti-horaire, l'isolateur 100 lui-même agissant alors sur la bascule des cent ans 92 pour l'empêcher de pivoter dans le sens anti-horaire et de masquer l'organe d'affichage de bissextile 80 comme c'est le cas pour les années dont la valeur est un multiple de cent mais pas de quatre cents.

De manière préférée, on prévoit bien entendu que la bascule des cent ans 92 puisse agir sur la bascule de bissextile 78, avantageusement par l'intermédiaire de l'isolateur 100, pour l'empêcher d'éloigner les portions 10 et 12 de l'organe d'affichage des mois et des jours de l'année 4 l'une de l'autre lorsque la valeur de l'année affichée est un multiple de cent sans être un multiple de quatre cents.

On comprend de ce qui précède que le mécanisme de bissextile permet de contrôler de manière fiable et robuste la configuration de l'organe d'affichage des mois et des jours de l'année 4 en fonction du nombre de jours que compte l'année affichée, ainsi que l'affichage de son caractère bissextile ou non dans le guichet de bissextile 30.

Comme particulièrement visible sur la figure 5 qui représente une vue de face d'un autre détail de construction du dispositif d'affichage 1, ce dernier comprend un mécanisme d'entrainement des semaines permettant de commander la position de l'organe d'affichage des semaines 14 relativement à l'organe d'affichage des mois et des jours de l'année 4.

A cet effet, le mobile de commande 34 est agencé en prise avec un renvoi séquencé 102 présentant une denture à quatre portions régulièrement réparties, trois portions ne comportant qu'une seule dent, et une portion présentant deux dents.

Le renvoi séquencé 102 est agencé pour commander les déplacements d'un mobile des semaines 104 portant une came des semaines 106 comprenant une surface de guidage s'étendant sur 360 degrés et présentant sept paliers successifs de rayons moyens respectifs distincts.

Le mécanisme d'entrainement des semaines comporte encore une bascule des semaines 108 comprenant un palpeur 110 agencé pour coopérer avec la came des semaines 106 et définir l'orientation angulaire de la bascule des semaines 108. Cette dernière coopère également avec une goupille 111 solidaire de l'organe d'affichage des semaines 14 pour déplacer ce dernier dans un sens ou dans l'autre lors des changements d'années.

Le renvoi séquencé 102 permet de faire pivoter la came des semaines 106 d'un seul pas lorsque le changement de l'année affichée implique deux années non-bissextiles, et de deux pas lorsque l'année initiale ou finale est bissextile, le décalage correspondant étant de deux jours en passant d'une année à l'autre.

Lors de changements d'années successifs dans le même sens, le décalage de l'organe d'affichage des semaines 14 peut aller jusqu'à sept jours avant de recommencer une nouvelle semaine. Ainsi, il est suffisant de prévoir sept positions différentes de l'organe d'affichage des semaines 14 en référence à l'organe d'affichage des mois et des jours de l'année 4, et la mise en oeuvre d'une came des semaines 106 en forme de limaçon permet avantageusement de ramener l'organe d'affichage des semaines 14 dans une position initiale une fois qu'il a subi un déplacement sur les sept jours que compte une semaine.

La figure 6 représente une vue de face d'un autre détail de construction du dispositif d'affichage 1 permettant de mieux comprendre comment fonctionne son mécanisme d'affichage métonique.

Celui-ci comprend un organe d'affichage métonique 112 portant les indicateurs 22 et présentant également une forme annulaire ici.

Comme signalé précédemment et plus particulièrement visible sur la figure 3a, le mobile de commande 34 est agencé pour avancer pas à pas de telle manière qu'il effectue un tour complet sur lui-même en dix-neuf pas, soit en étant déplacé pour afficher dix-neuf années successives, ce qui correspond à la durée d'un cycle métonique (cycle au terme duquel les phases de la Lune recommencent en phase avec le cycle précédent, comme également expliqué plus haut).

Ainsi, le mobile de commande 34 est pourvu d'une came métonique 114 destinée à commander les déplacements de l'organe d'affichage métonique 112 tout au long de chaque cycle métonique. La came métonique 114 définit un chemin dans lequel est logé un doigt 116 solidaire d'une bascule intermédiaire 118 commandant elle-même l'orientation d'une bascule d'affichage métonique 120. La bascule d'affichage métonique 120 comprend une fourchette 122 coopérant avec un doigt 124 solidaire de l'organe d'affichage métonique 112 pour commander les déplacements de ce dernier lors des changements de l'année affichée.

Ainsi, l'organe d'affichage métonique 112 est entraîné pour faire des sauts d'environ onze jours ou dix-neuf jours lors de chaque changement de l'année affichée, de même que les indicateurs 22 qu'il porte, en fonction des différentes configurations possibles, comme expliqué plus haut, notamment de la survenue des années embolismiques.

On notera que la came métonique 114 et l'organe d'affichage des phases de la Lune 16 doivent être synchronisés sur une période de dix-neuf ans, de telle manière que l'organe d'affichage des phases de la Lune 16 présente, tous les dix-neuf ans, une orientation relative similaire par rapport à la came métonique 114, autrement dit par rapport au mécanisme d'affichage de l'année calendaire, puisque le mobile de commande 34 qui porte la came métonique 114 présente lui-même une "période" de rotation de dix-neuf ans par rapport au mécanisme d'affichage de l'année calendaire (autrement dit, lorsqu'il est actionné pour changer l'affichage suivant dix-neuf années, il revient dans son orientation initiale en passant de la dix-neuvième à la vingtième année). Sur la durée d'un cycle métonique, l'organe d'affichage des phases de la Lune 16 effectue moins d'un tour complet, puisqu'un tour complet correspond à treize cycles lunaires soit environ 384 jours, tandis que l'organe d'affichage des phases de la Lune 16 ne se déplace que d'un peu moins de onze jours (environ 10,88 jours pour être un peu plus précis) à chaque changement d'année, soit environ 193,8° en tout en dix-neuf ans, puisque 10,88 jours correspondent à environ 360 degrés x 10,88 jours / 384 jours = 10,2°.

Aussi, conformément au mode de réalisation préféré qui est illustré, il peut être particulièrement avantageux de prévoir que la denture de l'organe d'affichage des phases de la Lune 16 soit à la fois un multiple de treize, pour pouvoir indiquer précisément les cycles lunaires, et un multiple de dix-neuf, pour rester en phase avec la came métonique 114. Dans ce cas, on peut préférablement prévoir que l'organe d'affichage des phases de la Lune 16 comporte une denture de 13x19=247 dents. On en déduit que l'organe d'affichage des phases de la Lune 16 est entraîné par pas de sept dents lors de chaque changement d'année (247 dents x 10,2° / 360° = 7 dents).

Bien entendu, l'homme du métier pourra adapter le présent enseignement pour modifier les dentures et les rapports d'engrenages en fonction de ses propres besoins sans pour autant sortir du cadre de l'invention tel que défini par les revendications annexées.

Grâce aux caractéristiques qui viennent d'être présentées, on obtient un dispositif d'affichage d'un calendrier permettant d'afficher un grand nombre d'informations liées aux cycles du Soleil et/ou de la Lune, dans le cas d'un calendrier luni-solaire, pour l'ensemble d'une année donnée, avec une grande facilité d'utilisation et une grande précision des grandeurs affichées, et l'homme du métier ne rencontrera pas de difficulté particulière pour adapter le présent enseignement en fonction de ses propres besoins.

Comme déjà mentionné précédemment, la mise en oeuvre de la présente invention n'est pas limitée à certaines caractéristiques particulières telles qu'elles ont été illustrées et décrites. En effet, l'homme du métier ne rencontrera aucune difficulté particulière pour adapter le présent enseignement à ses propres besoins et mettre en oeuvre un dispositif d'affichage de calendrier ne reprenant qu'une partie de ces caractéristiques sans pour autant sortir du cadre de la présente invention tel que défini par les revendications.

Ainsi, par exemple, on rappellera que la présente invention n'est pas limitée par la nature de l'organe de commande permettant de modifier la valeur de l'année affichée ou encore par la nature des informations affichées, par leur étendue, voire parfois leur degré de précision. On peut également prévoir que l'organe de commande soit actionné de manière automatique, une fois par an, par un mouvement horloger associé au dispositif d'affichage de calendrier selon la présente invention. On privilégiera dans ce cas, de manière optionnelle, un mouvement horloger comportant un mécanisme de calendrier perpétuel (notamment pour éviter la survenue possible d'un décalage entre les indications du dispositif d'affichage selon l'invention et celles du mouvement horloger lorsque son mécanisme de calendrier n'est pas perpétuel voire séculaire, et que l'utilisateur ne procède pas aux corrections nécessaires en fin(s) de mois dans les temps).

De manière générale, de multiples variantes de réalisation peuvent être envisagées comme par exemple une version sans indicateurs métoniques, dans laquelle le mobile de commande ne serait pas nécessairement configuré pour présenter dix-neuf positions stables, ou encore une version simplifiée dans laquelle les exceptions à la règle des quatre ans pour les années bissextiles ne seraient pas forcément prises en compte et/ou sans organe d'affichage bissextile. Il est aussi possible de prévoir que le dispositif d'affichage selon l'invention comporte au moins un mécanisme d'affichage supplémentaire comportant un organe d'affichage mobile indépendant, et un organe de commande supplémentaire agencé pour pouvoir ajuster à la demande la position de l'organe d'affichage mobile indépendant. Un tel organe d'affichage mobile indépendant peut être réalisé par exemple sous la forme d'un simple index mobile permettant de repérer une date importante, comme une date d'anniversaire.

## Revendications

1. Dispositif d'affichage (1) d'un calendrier, comprenant un mécanisme d'affichage de l'année calendaire, agencé pour assurer un affichage simultané de tous les mois et de tous les jours de la semaine d'une année calendaire donnée, susceptible de présenter au moins deux configurations différentes pour une année donnée, selon qu'elle soit bissextile ou non-bissextile,
**caractérisé en ce qu'**il comporte:
- un mécanisme d'affichage des années,
- un organe de commande (32) agencé pour pouvoir agir sur ledit mécanisme d'affichage des années et changer l'année affichée,
- un mécanisme de bissextile agencé pour déterminer le caractère bissextile ou non-bissextile de l'année affichée et pour agir sur ledit mécanisme d'affichage de l'année calendaire pour le faire passer de l'une desdites au moins deux configurations à l'autre, si nécessaire, lors d'un changement de l'année affichée.

2. Dispositif (1) selon la revendication 1, **caractérisé**
**en ce que** ledit mécanisme d'affichage de l'année calendaire comporte un organe d'affichage des mois et des jours de l'année (4) sur une année et un organe d'affichage des semaines (14) sur une année, adjacent et sensiblement parallèle audit organe d'affichage des mois et des jours de l'année (4), et
**en ce que** ledit organe d'affichage des mois et des jours de l'année (4) comprend une première portion (10) associée aux mois de janvier et février et au moins une deuxième portion (12) associée aux mois de mars à décembre, lesdites première et deuxième portions (10, 12) étant susceptibles d'occuper une première position relative, dans une première desdites au moins deux configurations, et une deuxième position relative, différente de ladite première position relative, dans une deuxième desdites au moins deux configurations, de telle manière que ledit mécanisme d'affichage de l'année calendaire affiche:
- vingt-huit jours au mois de février lors d'une année non-bissextile, et
- vingt-neuf jours au mois de février lors d'une année bissextile.

3. Dispositif (1) selon la revendication 2, **caractérisé en ce que** ledit mécanisme d'affichage de l'année calendaire comporte un mécanisme d'entrainement des semaines, agencé pour pouvoir provoquer un déplacement relatif entre ledit organe d'affichage des mois et des jours de l'année (4) et ledit organe d'affichage des semaines (14) lors des changements de l'année affichée, de telle manière qu'ils puissent occuper sept positions relatives différentes en fonction de l'année affichée.

4. Dispositif (1) selon la revendication 3, **caractérisé en ce que** ledit mécanisme d'entrainement des semaines comporte:
- une came des semaines (106), comprenant une surface de guidage s'étendant sur 360 degrés et présentant sept paliers successifs de rayons moyens respectifs distincts, ladite came des semaines (106) présentant une liaison cinématique avec ledit organe de commande (32) telle qu'elle puisse être entraînée en rotation de un ou de deux pas lorsque l'année affichée est incrémentée ou décrémentée, pour pouvoir présenter sept orientations angulaires distinctes, et
- une bascule des semaines (108) comprenant un palpeur (110) agencé pour coopérer avec ladite came des semaines (106) de telle manière que ladite bascule des semaines (108) puisse occuper sept orientations différentes en fonction de l'année affichée, ladite bascule des semaines (108) étant agencée pour coopérer avec ledit organe d'affichage des semaines (14) et le déplacer, relativement audit organe d'affichage des mois et des jours de l'année (4), lors des changements de l'année affichée.

5. Dispositif (1) selon la revendication 3, **caractérisé en ce que** ledit mécanisme d'entrainement des semaines comporte:
- une came des semaines, comprenant une surface de guidage s'étendant sur 360 degrés et présentant vingt-huit paliers successifs dont chacun présente un rayon moyen dont la valeur est choisie parmi un ensemble de sept valeurs différentes, ladite came des semaines (106) présentant une liaison cinématique avec ledit organe de commande (32) telle qu'elle puisse être entraînée en rotation d'un pas lorsque l'année affichée est incrémentée ou décrémentée, pour pouvoir présenter vingt-huit orientations angulaires distinctes, et
- une bascule des semaines (108) comprenant un palpeur (110) agencé pour coopérer avec ladite came des semaines (106) de telle manière que ladite bascule des semaines (108) puisse occuper sept orientations différentes en fonction de l'année affichée, ladite bascule des semaines (108) étant agencée pour coopérer avec ledit organe d'affichage des semaines (14) et le déplacer, relativement audit organe d'affichage des mois et des jours de l'année (4), lors des changements de l'année affichée.

6. Dispositif (1) selon l'une des revendications 2 à 5, **caractérisé**
**en ce qu'**il comporte un mécanisme d'affichage des phases de la Lune comprenant un organe d'affichage des phases de la Lune (16), adjacent et sensiblement parallèle audit organe d'affichage des mois et des jours de l'année (4) ou audit organe d'affichage des semaines (14), et portant au moins 13N représentations de la Lune (18) sensiblement régulièrement réparties, N étant un nombre entier égal ou supérieur à 1, préférablement inférieur à 5, et
**en ce que** ledit organe d'affichage des phases de la Lune (16) est relié cinématiquement audit organe de commande (32) de telle manière qu'il soit entraîné pour se déplacer d'environ onze jours en référence à ladite première portion (10) dudit organe d'affichage des mois et des jours de l'année (4) lorsque l'année affichée est incrémentée ou décrémentée.

7. Dispositif (1) selon la revendication 6, **caractérisé en ce qu'**il comporte un mécanisme d'affichage métonique comprenant une came métonique (114), à dix-neuf orientations angulaires distinctes, entraînée en synchronisme avec ledit organe de commande (32) et agencée pour définir l'orientation d'une bascule d'affichage métonique (120), elle-même agencée pour commander les déplacements d'un organe d'affichage métonique (112) adjacent et sensiblement parallèle audit organe d'affichage des phases de la Lune (16), ledit organe d'affichage métonique (112) portant au moins un indicateur (22) d'un évènement lié aux cycles de la Lune susceptible de se déplacer d'environ onze jours ou dix-neuf jours lorsque l'année affichée est incrémentée ou décrémentée.

8. Dispositif (1) selon la revendication 7, **caractérisé en ce que** ledit mécanisme d'affichage métonique comporte au moins un indicateur du début d'un mois lunaire spécifique (20) porté par ledit organe d'affichage métonique (112).

9. Dispositif (1) selon l'une des revendications précédentes, **caractérisé en ce qu'**il comporte au moins un organe d'affichage supplémentaire pour afficher une ou plusieurs informations prises dans le groupe comprenant au moins une information supplémentaire respectant le cycle métonique, les saisons, les dates au moins approximatives des solstices et des équinoxes, au moins une période d'étoiles filantes, les signes du zodiaque, l'équation du temps, un évènement à date annuelle fixe.

10. Dispositif (1) selon l'une des revendications 2 à 9, **caractérisé en ce que** ledit organe d'affichage des mois et des jours de l'année (4) présente sensiblement la forme d'un anneau.

11. Dispositif (1) selon l'une des revendications précédentes, **caractérisé en ce qu'**il comporte un mécanisme d'affichage bissextile comprenant au moins deux états, bissextile et non-bissextile.

12. Dispositif (1) selon l'une des revendications précédentes, **caractérisé en ce que** ledit mécanisme d'affichage des années comporte un organe d'affichage des milliers et des centaines d'années (44), un organe d'affichage des dizaines d'années (48) et un organe d'affichage des unités d'années (50), dont chacun présente préférablement la forme d'un disque ou d'un cylindre.

13. Dispositif (1) selon l'une des revendications précédentes, **caractérisé en ce qu'**il comporte au moins un mécanisme d'affichage supplémentaire comportant un organe d'affichage mobile indépendant et un organe de commande supplémentaire agencé pour pouvoir ajuster à la demande la position dudit organe d'affichage mobile indépendant.

14. Boite (2), notamment pour une pièce d'horlogerie, logeant un dispositif d'affichage (1) selon l'une des revendications 1 à 13.

15. Boite (2) selon la revendication 14, **caractérisée**
**en ce qu'**elle comprend une carrure, destinée à loger un mouvement horloger, ainsi qu'un couvercle monté mobile sur ladite carrure, et
**en ce que** le dispositif d'affichage (1) est solidaire dudit couvercle, en étant de préférence intégré dans ledit couvercle.

16. Pièce d'horlogerie comportant une boite (2) selon la revendication 14 ou 15 logeant en outre un mouvement horloger.

17. Pièce d'horlogerie selon la revendication 16, **caractérisé en ce que** ledit organe de commande (32) dudit dispositif d'affichage (1) est susceptible d'être entraîné par ledit mouvement horloger.
